# FASCICULE DE BREVET EUROPEEN

(11) **EP 4 015 228 B1**
(45) Date de publication et mention de la délivrance du brevet: **25.09.2024**
(21) Numéro de dépôt: 21209429.6
(22) Date de dépôt: 19.11.2021
(51) Int. Cl.: B42D 25/305, B42D 25/324, B42D 25/351, B42D 25/41

(54) **PROCÉDÉ DE FABRICATION D'UN DISPOSITIF DE SÉCURITÉ ET DISPOSITIF DE SÉCURITÉ ASSOCIÉ**
VERFAHREN ZUR HERSTELLUNG EINER SICHERHEITSVORRICHTUNG UND ENTSPRECHENDE SICHERHEITSVORRICHTUNG
METHOD FOR MANUFACTURING A SAFETY DEVICE AND ASSOCIATED SAFETY DEVICE

(30) Priorité: 27.11.2020 FR 2012277
(43) Date de publication de la demande: 22.06.2022
(73) Titulaire: IDEMIA France, 92400 Courbevoie (FR)
(72) Inventeur: BERTHE, Benoît, 92400 COURBEVOIE (FR)
(74) Mandataire: Idemia

(56) Documents cités:
- US-A1- 2018 264 866

## Description

### Domaine Technique

La présente invention se rapporte au domaine des dispositifs de sécurité optiques, et concerne plus particulièrement la fabrication d'un tel dispositif de sécurité.

L'invention s'applique de manière non exclusive aux documents de sécurité et/ou d'identité physique, tel qu'un passeport, une carte d'identité, un permis de conduire, un permis de séjour, etc.

### Technique antérieure

De façon connue, un document de sécurité et/ou d'identité peut comprendre des données de sécurité permettant d'authentifier le porteur dudit document, telles qu'une photographie du visage du porteur autorisé dudit document.

De telles données de sécurité sont imprimées sur le document de sorte à être visibles par un opérateur chargé de vérifier l'identité du porteur du document. L'opérateur peut ainsi vérifier ces données de sécurité. L'agent peut par exemple vérifier que la photographie imprimée sur le document correspond au porteur du document.

Il existe aujourd'hui un besoin pour un dispositif de sécurité permettant une authentification simple et ludique tout en étant difficile à contrefaire.

Le document US 2018/264866 A1 décrit une méthode de génération d'un masque et d'une image imprimée qui sont intégrés à un billet de banque. Ce document décrit le préambule de la revendication 1.

### Exposé de l'invention

La présente invention concerne un procédé de fabrication d'un dispositif de sécurité, conformément à la revendication 1.

Le niveau de gris de chaque pixel de la première image en niveaux de gris représente la luminance de la première composante de couleur du pixel correspondant de l'image numérique en couleurs. De plus, le niveau de gris de chaque pixel de la deuxième image en niveaux de gris représente la luminance de la deuxième composante de couleur du pixel correspondant de l'image numérique en couleurs.

Les première et deuxième images en niveaux de gris permettent une authentification simple et ludique, typiquement à l'aide d'un téléphone équipé d'une caméra et du logiciel de recomposition d'image en couleurs adapté, tout en étant difficile à reproduire. Le dispositif de sécurité est ainsi difficile à contrefaire.

Dans un mode de réalisation particulier, l'étape de formation comprend, pour chacune desdites au moins une première, deuxième, troisième et/ou quatrième images en niveaux de gris, la reproduction des pixels de ladite image de sorte que les pixels reproduits soient positionnés de manière contiguë, chacune desdites au moins une première, deuxième, troisième et/ou quatrième images en niveaux de gris étant positionnée à un emplacement différent du support physique du dispositif de sécurité.

Dans un mode de réalisation particulier, l'étape de formation comprend la reproduction des pixels desdites au moins une première, deuxième, troisième et/ou quatrième images en niveaux de gris de sorte que les pixels reproduits de chaque image en niveaux de gris soient positionnés de manière entrelacée avec les pixels des autres images en niveaux de gris, lesdites au moins une première, deuxième, troisième et/ou quatrième images en niveaux de gris étant ainsi entrelacées dans un même emplacement du support physique du dispositif de sécurité.

Dans un mode de réalisation particulier, le procédé comprend en outre une étape d'obtention d'un réseau de lentilles, le réseau de lentilles étant configuré pour permettre la visualisation de chacune desdites au moins une première, deuxième, troisième et/ou quatrième images en niveaux de gris différente selon un angle de visualisation différent.

Les images en niveaux de gris, gravées selon des angles différents sous le réseau de lentilles, rendent le dispositif de sécurité difficile à reproduire.

.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
[Fig. 1] La figure 1 représente, de manière schématique, un dispositif de sécurité optique non couvert par le texte des revendications ;
[Fig. 2A] La figure 2A représente, de manière schématique, un dispositif de sécurité optique non couvert par le texte des revendications ;
[Fig. 2B] La figure 2B représente, de manière schématique, une coupe selon l'axe c-c du dispositif de la figure 2A ;
[Fig. 3] La figure 3 représente, sous forme d'un organigramme, les principales étapes d'un procédé de fabrication conforme à un exemple de mode de réalisation de l'invention ;
[Fig. 4] La figure 4 représente, de manière schématique, un exemple d'image source en couleurs utilisée lors de la mise en oeuvre du procédé de la figure 3 ;
[Fig. 5] La figure 5 représente, de manière schématique, un exemple d'image source en couleurs utilisée lors de la mise en oeuvre du procédé de la figure 3, l'image source filtrée selon les composantes de couleur, et les images en niveaux de gris représentant les composantes de couleur ;
[Fig. 6] La figure 6 représente, sous forme d'un organigramme, les principales étapes d'un procédé de génération d'une image numérique en couleurs, non couvert par le texte des revendications.

### Description des modes de réalisation

L'invention propose un dispositif de sécurité 100 optique comprenant n images IM1 -IMn en niveaux de gris formées sur un support physique 110, n étant un entier naturel supérieur ou égal à 2 (voir figures 1 et 2A-2B, décrites ci-dessous). L'invention concerne en outre la fabrication d'un tel dispositif de sécurité 100 optique et la génération d'une image en couleurs à partir d'un tel dispositif de sécurité 100 optique.

Le dispositif de sécurité 100 optique est typiquement destiné à être incorporé dans un document 160 de sécurité et/ou d'identité physique, tel qu'un passeport, une carte d'identité, un permis de conduire, etc.

Le terme « document d'identité » fait référence à tout document comportant des informations (photographie, nom, prénom, etc.) permettant d'identifier de façon plus ou moins sécurisée le porteur autorisé du document. Ces informations d'identité figurent physiquement sur le corps du document de façon à être vérifiable visuellement par une personne ou une machine de contrôle. En supplément des informations d'identité accessibles visuellement sur le corps du document identitaire, il est possible de stocker des informations d'identité dans une mémoire contenue dans le corps du document identitaire (dans une puce par exemple), ces informations étant au besoin accessibles électroniquement par des moyens adaptés pour vérifier l'identité de la personne concernée.

La **figure 3** représente un procédé de fabrication d'un dispositif de sécurité 100 optique, le procédé étant conforme à un exemple de mode de réalisation de l'invention.

Le procédé de fabrication est typiquement mis en oeuvre par un système de fabrication comprenant des moyens de traitement de données numériques et des moyens d'impression.

Les moyens de traitement de données prennent typiquement la forme d'un ordinateur, exécutant un programme d'ordinateur stocké dans un support d'informations (ou mémoire) lisible par l'ordinateur.

Dans une étape S300, une image numérique en couleurs 400, dite image source 400 en couleurs est obtenue par les moyens de traitement de données, cette image numérique en couleurs 400 étant généralement transmise par un appareil photo numérique ou par un scanner couleur ayant numérisé une image en couleur imprimée pour obtenir l'image numérique en couleurs 400. La **figure 4** représente schématiquement un exemple d'image source 400 en couleurs.

L'image source en couleurs 400 peut représenter visuellement une donnée de sécurité, comme par exemple une donnée personnelle d'un porteur autorisé du document 160, telle que le visage V ou les iris du porteur autorisé. L'image source en couleurs 400 est ainsi typiquement une photographie numérique du visage V ou des iris du porteur autorisé. En variante, la donnée de sécurité peut être une donnée relative au document 160.

L'image source en couleurs 400 comprend une pluralité de pixels P1-Pp, la couleur de chaque pixel P1-Pp étant typiquement définie selon au moins trois composantes de couleur d'un espace colorimétrique.

Aussi, la couleur de chaque pixel P1-Pp est typiquement définie selon une première, une deuxième et une troisième composante de couleur d'un espace colorimétrique.

L'espace colorimétrique est par exemple l'espace RGB (acronyme de « Red Green Blue », en terminologie anglo-saxonne), de sorte que les trois composantes de couleurs sont une composante rouge, une composante verte et une composante bleue. En variante, l'espace colorimétrique peut être l'espace CYM (acronyme de « Cyan Yellow Magenta », en terminologie anglo-saxonne), de sorte que les trois composantes de couleurs sont une composante Cyan, une composante jaune et une composante magenta. Tout triplet de couleurs orthogonales entre elles dans l'espace colorimétrique peut être utilisé.

Les termes « première », « deuxième » et « troisième » des expressions « première composante de couleur », « deuxième composante de couleur » et « troisième composante de couleur » sont introduits pour distinguer les différentes composantes de couleur d'un même espace colorimétrique. Aussi, l'expression « première composante de couleur » désigne une des composantes de couleur de l'espace colorimétrique différente des autres composantes de couleur (par exemple la composante rouge, la composante verte ou la composante bleue dans l'espace RGB).

En outre, la position de chaque pixel P1-Pp dans l'image source en couleurs 400 est définie selon au moins deux dimensions spatiales, typiquement selon deux directions perpendiculaires par X et Y, la première direction X étant typiquement l'axe des abscisses, parallèle à un premier côté de l'image source en couleurs 400 et la deuxième direction Y étant typiquement l'axe des ordonnées, parallèle à un deuxième côté de l'image source en couleurs 400.

Dans une étape S310, les moyens de traitement de données numériques obtiennent les n images en niveaux de gris IM1 -IMn à partir de l'image source en couleurs 400.

Chacune des n images en niveaux de gris IM1-IMn comprend le même nombre p de pixels que l'image source en couleurs 400, l'image source en couleurs 400 et chaque image en niveaux de gris IM1-IMn ayant la même taille, c'est-à-dire la même hauteur H et la même largeur L.

Chacune des n images en niveaux de gris IM1-IMn comprend ainsi une pluralité de pixels, et chacun de ces pixels présente un niveau de gris représentant une composante de couleur du pixel P1-Pp correspondant de l'image source en couleurs 400. p est un nombre entier naturel supérieur ou égal à deux.

Le terme « pixel correspondant » désigne le pixel de l'image source en couleurs 400 ayant la même position (selon les dimensions spatiales) dans l'image que le pixel de l'image en niveaux de gris IM1-IMn, typiquement la même abscisse et la même ordonnée.

Pour chacune des n images en niveaux de gris IM1-IMn, le niveau de gris de chaque pixel est déterminé en fonction du niveau de luminosité (aussi appelé niveau de luminance ou niveau de brillance) de la composante de couleur représentée par le niveau de gris. Plus le niveau de luminosité de la composante de couleur est bas, plus le niveau de gris est foncé, la correspondance entre le niveau de luminosité et le niveau de gris étant linéaire. Par exemple la luminosité obtenue selon la composante rouge correspond à la luminosité de l'image source en couleurs 400 observée à travers un filtre rouge.

Au moins une première image en niveaux de gris IM1 et une deuxième image en niveaux de gris IM2 sont ainsi obtenues à l'étape S310.

La première image en niveaux de gris IM1 comprend une pluralité de pixels présentant chacun un niveau de gris représentant la première composante de couleur du pixel P1-Pp correspondant de l'image source en couleurs 400, et la deuxième image en niveaux de gris IM2 comprenant une pluralité de pixels présentant chacun un niveau de gris représentant la deuxième composante de couleur du pixel P1-Pp correspondant de l'image source en couleurs 400.

Le nombre n d'images en niveaux de gris est typiquement égal à trois, trois étant le nombre de dimensions de l'espace colorimétrique, de sorte que chaque composante de couleur soit représentée par les niveaux de gris des pixels d'une image en niveaux de gris IM1-IMn différentes.

Aussi, lorsque la couleur de chaque pixel P1-Pp de l'image source en couleurs 400 est définie selon les trois composantes de couleur, une troisième image en niveaux de gris IM3 est typiquement obtenue à l'étape S310, chaque pixel de la troisième image en niveaux de gris IM3 présentant un niveau de gris représentant la troisième composante de couleur du pixel correspondant de l'image source en couleurs 400.

En outre, une image dite globale en niveaux de gris IM4 peut être obtenue à l'étape S310, chaque pixel de l'image globale en niveaux de gris IM4 présentant un niveau de gris représentant les M composantes de couleur du pixel P1-Pp correspondant de l'image source en couleurs 400.

L'image globale en niveaux de gris IM4 et les images en niveaux de gris IM1, IM2 et IM3 sont liées par une équation. Ainsi, en connaissant trois de ces quatre images, il est possible de calculer la quatrième image. C'est pour cette raison que deux images parmi les images en niveaux de gris IM1 IM2 et IM3 suffisent à condition de connaître l'image IM4.

Lorsque l'espace colorimétrique est l'espace RGB, l'équation utilisée pour un pixel donné de l'image globale vue au travers d'un écran vidéo est typiquement NGg = 0.299 NGr + 0.587 NGv + 0.114 NGb, où NGg est le niveau de gris dudit pixel de l'image globale IM4, NGr est le niveau de gris du pixel correspondant de l'image en niveau de gris représentant la composante rouge, NGv est le niveau de gris du pixel correspondant de l'image en niveau de gris représentant la composante verte, NGb est le niveau de gris du pixel correspondant de l'image en niveau de gris représentant la composante bleue. Les coefficients susmentionnés sont liés à la sensibilité de l'œil humain aux couleurs rouge vert et bleu (l'œil humain est plus sensible au vert qu'au rouge, et plus sensible au rouge qu'au bleu, un vert lumineux contribuant ainsi plus que les autres couleurs à la luminosité d'ensemble). Cependant, ces coefficients ne sont que des exemples et des coefficients différents peuvent être envisagés.

Dans le cas où l'image est observée directement, l'équation utilisée est par exemple NGg = 0.2125 NGr + 0.7154 NGv + 0.0721 NGb.

Aussi, en plus de la première image en niveaux de gris IM1 et la deuxième image en niveaux de gris IM2, il est possible d'obtenir à l'étape S310 la troisième image en niveaux de gris IM3 et/ou l'image globale en niveaux de gris IM4.

L'image globale en niveaux de gris permet une visualisation naturelle en noir et blanc de l'image à l'œil nu, tandis que les images en niveaux de gris représentant une seule composante couleur dénaturent plus l'image source.

La **figure 5** montre une image source 400 en couleurs, l'image globale en niveaux de gris IM4, ainsi que l'image source filtrée selon la composante rouge 520, la composante verte 530 et la composante bleue 540, et l'image en niveaux de gris IM1 représentant la composante rouge, l'image en niveaux de gris IM2 représentant la composante verte et l'image en niveaux de gris IM3 représentant la composante bleue, déterminées selon les images sources filtrées.

Dans une étape S320, les N images en niveaux de gris IM1-IMn obtenues à l'étape S310 sont formées sur le support physique 110 du dispositif de sécurité 100, par les moyens d'impression du système de fabrication.

Les images en niveaux de gris IM1-IMn sont typiquement formées par gravure laser. En variante, les images en niveau de gris sont formées par impression, l'impression étant typiquement une impression numérique par exemple à jet d'encre ou transfert thermique, ou encore en retransfert ou tout autre procédé numérique équivalent.

L'étape de formation S320 peut comprendre, typiquement pour chaque image en niveaux de gris IM1-IMn obtenues à l'étape S310, une reproduction S322 des pixels de l'image en niveaux de gris IM1-IMn de sorte que les pixels reproduits de l'image soient positionnés de manière contiguë, aucun espace étant formé entre deux pixels adjacents de l'image.

Chacune des images en niveaux de gris IM1-IMn obtenues à l'étape S310 est ainsi positionnée à un emplacement différent du support physique 110 du dispositif de sécurité 100.

De plus, chacune de ces images en niveaux de gris IM1-IMn est directement visible intégralement par un utilisateur, sans l'aide d'un élément supplémentaire tel qu'un réseau de lentilles.

La **figure 1** représente schématiquement un dispositif de sécurité 100 optique, non couvert par le texte des revendications et comprenant des images en niveaux de gris IM1-IM4 formées selon l'étape S322 de reproduction contigüe des pixels.

Dans cet exemple, les images en niveaux de gris IM1-IM4 sont positionnées côte à côte au niveau d'une partie inférieure du support 110. Une autre configuration pourrait toutefois être envisagée.

Les pixels de chaque image ayant été reproduits sur le support 110 de sorte à être positionnés de manière contigüe, chaque image formée dans son intégralité à un emplacement E1-E4 différent du support 110.

En outre, les pixels P1-Pp de l'image source en couleurs 400 à partir de laquelle les images en niveaux de gris IM1-IM4 de cet exemple ont été obtenues sont typiquement définis selon trois composantes de couleurs.

Aussi, les pixels de la première image IM1 en niveaux de gris présentent chacun un niveau de gris représentant la première composante de couleur des pixels correspondants de l'image source en couleurs 400, les pixels de la deuxième image IM2 en niveaux de gris présentent chacun un niveau de gris représentant la deuxième composante de couleur des pixels correspondants de l'image source en couleurs 400, les pixels de la troisième image IM3 en niveaux de gris présentent chacun un niveau de gris représentant la troisième composante de couleur des pixels correspondants de l'image source en couleurs 400 et les pixels de la quatrième image IM4 en niveaux de gris présentent chacun un niveau de gris représentant les première, deuxième et troisième composantes de couleur des pixels correspondants de l'image source en couleurs 400.

En variante, l'étape S320 de formation peut comprendre la reproduction S324 des pixels des images en niveaux de gris IM1-IMn obtenues à l'étape S310 de sorte que les pixels reproduits de chaque image en niveaux de gris IM1-IMn soient positionnés de manière entrelacée avec les pixels des autres images en niveaux de gris IM1-IMn, typiquement selon une direction de répartition DR.

Plus précisément, chaque image en niveaux de gris IM1-IMn peut être divisée en q lignes de pixels, les pixels d'une même ligne ayant la même abscisse (ou la même ordonnée).

Les lignes des images en niveaux de gris IM1-IMn sont alors entrelacées selon la direction de répartition DR de manière périodique. Plus précisément, la première ligne de la première image est suivie de la première ligne de la deuxième image et ainsi de suite jusqu'à la première ligne de la n-ième image de sorte à former une première série de lignes, la première ligne de la n-ième image étant suivie de la deuxième ligne de la première image qui est suivie de la deuxième ligne de la deuxième image, et ainsi de suite jusqu'à la dernière (q-ième) ligne de la n-ième image. Un nombre q de séries de lignes est ainsi formés.

Les images en niveaux de gris IM1-IMn ainsi formées sont entrelacées dans un même emplacement E du support physique 110 du dispositif de sécurité 100. Une telle configuration permet ainsi de réduire l'espace nécessaire pour la formation des images en niveaux de gris IM1-IMn, ce qui est avantageux dans le cadre des documents de sécurité et/ou d'identité dont la taille est restreinte.

Lorsque les images en niveaux de gris IM1-IMn sont formées de sorte à être entrelacées, un réseau de lentilles 200 est typiquement obtenu (étape S326).

Le réseau de lentilles 200 est typiquement fixé sur le support physique 110 ou créé par laminage à chaud de la surface du support physique 110.

Le réseau de lentilles 200 est configuré pour permettre la visualisation de chacune des images en niveaux de gris IM1-IMn différente selon un angle de visualisation différent.

Aussi, chaque lentille 202 du réseau de lentilles 200 a typiquement la forme d'un demi-cylindre, la longueur de chaque lentille 202 étant égale à la longueur d'une ligne de pixel (et donc à la hauteur des images en niveaux de gris IM1-IMn) et la largeur de chaque lentille 202 étant égale à la largeur d'un pixel multipliée par le nombre n d'images en niveaux de gris IM1-IMn.

Les lentilles 202 du réseau de lentilles 200 sont positionnées de manière contigüe selon la direction de répartition DR, chaque lentille 202 étant positionnée au-dessus d'une série de lignes.

La périodicité de l'entrelacement et du réseau de lentilles 200, ainsi que le positionnement du réseau de lentilles 200 par rapport à l'entrelacement implique, lorsque le dispositif de sécurité 100 est orienté selon une orientation donnée (et donc visualisé selon un angle de visualisation donné), la focalisation, par le réseau de lentilles 200, des rayons lumineux incidents sur les lignes de pixels d'une même image parmi les images en niveaux de gris IM1-IMn.

Chaque image en niveaux de gris IM1-IMn est ainsi associée à un angle de visualisation donné et, lorsque le dispositif de sécurité 100 est orienté selon cet angle de visualisation, chaque lentille 202 du réseau de lentilles 200 focalise les rayons lumineux sur la ligne de pixels de l'image associée de la série de lignes sur laquelle est positionnée la lentille 202.

Chaque image en niveau de gris IM1-IMn peut ainsi être visualisée en entier selon l'angle de visualisation associé.

La formation des images en niveau de gris (étape S324) est typiquement mise en oeuvre par gravure laser après la création ou la fixation du réseau de lentilles 200, la gravure laser (étape S326) étant réalisée au travers du réseau de lentilles 200.

Les **figures 2A** **et** **2B** représentent schématiquement un dispositif de sécurité 100 optique, non couvert par le texte des revendications et comprenant des images en niveaux de gris IM1-IM4 formées selon l'étape S324 de reproduction entrelacée des pixels.

Le dispositif de sécurité 100 comprend dans cet exemple quatre images en niveaux de gris IM1-IM4 entrelacées.

En outre, les pixels de l'image source en couleurs 400 à partir de laquelle les images en niveaux de gris IM1-IM4 de cet exemple ont été obtenues sont typiquement définis selon trois composantes de couleurs, de sorte que les pixels de la première image IM1 en niveaux de gris présentent chacun un niveau de gris représentant la première composante de couleur des pixels correspondants de l'image source en couleurs 400, les pixels de la deuxième image IM2 en niveaux de gris présentent chacun un niveau de gris représentant la deuxième composante de couleur des pixels correspondants de l'image source en couleurs 400, les pixels de la troisième image IM3 en niveaux de gris présentent chacun un niveau de gris représentant la troisième composante de couleur des pixels correspondants de l'image source en couleurs 400 et les pixels de la quatrième image IM4 en niveaux de gris présentent chacun un niveau de gris représentant les première, deuxième et troisième composantes de couleur des pixels correspondants de l'image source en couleurs 400.

L'entrelacement des images en niveaux de gris IM1-IM4 forme trois séries S1-S3 de lignes de pixels. Chaque lentille 202 du réseau de lentilles 200 est positionnée sur une série S1-S3 de lignes de pixels différente. L'invention est décrite dans le cas où le nombre de séries est égal à trois, mais l'invention n'en reste pas moins applicable lorsque un nombre supérieur de séries est utilisé.

Une authentification simple et ludique du document de sécurité 100 ou du porteur du document de sécurité 100 peut être réalisée à partir des images en niveaux de gris IM1-IMn formées sur le support physique 110 du document de sécurité 100 fabriqué selon le procédé de la figure 3.

La **figure 6** représente un procédé de génération d'une image numérique en couleurs, dite image reconstituée, à partir d'un dispositif de sécurité 100 fabriqué selon le procédé de fabrication de la figure 3, le procédé génération étant non couvert par le texte des revendications.

Le procédé de génération est typiquement mis en oeuvre par un dispositif de génération, présentant l'architecture conventionnelle d'un ordinateur et comprenant des moyens de traitement de données numériques, un capteur optique, tel qu'une caméra, et un moyen d'affichage tel qu'un écran.

Les moyens de traitement de données prennent typiquement la forme d'un ordinateur, exécutant un programme d'ordinateur stocké dans un support d'informations (ou mémoire) lisible par l'ordinateur.

Le dispositif de génération est typiquement un dispositif portable, tel qu'un terminal de type « smartphone » ou une tablette.

Dans une étape S600, au moins deux images en niveaux de gris IM1-IMn formées sur le support physique 110 du dispositif de sécurité 100 sont acquises optiquement, au moyen du capteur optique du dispositif de génération. Par exemple chaque image en niveaux de gris IM1-IMn formée sur le support physique 110 est acquise optiquement à l'étape S600. En variante, chaque image en niveaux de gris associée à une seule composante de couleur de l'image source en couleurs 400 est acquise optiquement. En variante, deux images en niveaux de gris associée à une seule composante de couleur de l'image source en couleurs 400 et l'image globale en niveaux de gris IM4 sont acquise optiquement. En variante, deux images en niveaux de gris associée à une seule composante de couleur de l'image source en couleurs 400 sont acquises optiquement ainsi que l'image source en couleurs, une image globale en niveaux de gris IM4 étant obtenue à partir de l'acquisition de l'image source en couleurs. Une image numérique en niveaux de gris est ainsi créée par le dispositif de génération pour chaque image en niveaux de gris IM1-IMn acquise.

Plusieurs images numériques en niveaux de gris peuvent être ainsi obtenues, typiquement une image numérique pour chaque image en niveaux de gris associées à une seule composante de couleur de l'image source, ou deux images numériques pour deux images en niveaux de gris associée à une seule composante de couleur et une image numérique pour l'image globale en niveaux de gris IM4. En variante, une vidéo est obtenue au moyen du capteur, puis des images numériques sont extraites de la vidéo.

Afin que cette acquisition soit mise en oeuvre, un opérateur positionne le capteur optique du dispositif de génération et/ou le dispositif de sécurité de sorte que le capteur optique puisse acquérir successivement chaque image en niveaux de gris IM1-IMn.

Le positionnement relatif du capteur du dispositif de génération par rapport au dispositif de sécurité 100 peut être guidé au moyen de marques de positionnement affichées par le moyen d'affichage du dispositif de génération.

Les marques de positionnement sont plus précisément superposées à l'image affichée par le moyen d'affichage, cette image représentant en temps réel l'environnement capturé par le capteur optique. L'opérateur peut ainsi modifier le positionnement relatif de sorte que l'image en niveau de gris devant être capturée soit superposée aux marques de positionnement. Les marques de positionnement sont ainsi configurées pour guider le positionnement relatif du dispositif de génération par rapport au dispositif de sécurité, et les images numériques acquises ou extraites de la vidéo acquise ont une taille convenant à la génération de l'image reconstituée.

Lorsque les images en niveaux de gris IM1-IMn sont formées de sorte à être entrelacées et que le dispositif de sécurité 100 comprend un réseau de lentilles 200, l'étape d'acquisition comprend l'acquisition de chaque image selon un angle d'acquisition différent, les angles d'acquisition correspondants aux différents angles de visualisation, qui est l'angle de visualisation associé à l'image en niveaux de gris IM1-IMn. En variante, une vidéo est acquise selon plusieurs angles d'acquisition, puis les images numériques sont extraites de la vidéo.

Dans une étape S610, l'image reconstituée est générée, à partir des images en niveaux de gris IM1-IMn acquises à l'étape S600, par les moyens de traitement de données numériques du système de génération.

La ou les composantes de couleur représentées par les niveaux de gris des pixels de chaque image en niveaux de gris IM1-IMn acquise est retrouvée au moyen d'un élément d'information de localisation de la composante.

L'élément d'information de localisation est par exemple représenté sur le support physique 110 du dispositif de sécurité 100 ou codé dans un élément de codage représenté sur le support physique 110, l'élément de codage étant typiquement un code-à-barres 2D ou 3D.

En variante, lorsque les images en niveaux de gris IM1-IMn sont formées de sorte à être entrelacées, l'élément d'information de localisation est typiquement l'angle d'acquisition de l'image en niveau de gris. Les lignes des images en niveaux de gris IM1-IMn sont en effet typiquement entrelacées de sorte que chaque image en niveaux de gris IM1-IMn est associée à un angle de visualisation prédéterminé, une table de correspondance entre les images en niveau de gris et les angles de visualisation étant accessible par le dispositif de génération.

La couleur de chaque pixel de l'image numérique en couleurs reconstituée est typiquement obtenue à partir du niveau de gris du pixel de chaque image numérique dont les niveaux de gris correspondent à une seule composante de couleurs de l'image source en couleurs 400. Plus précisément, pour chaque image numérique dont les niveaux de gris sont associés à une seule composante, la composante associée est déterminée au moyen de l'élément d'information de localisation de la composante, puis, pour chaque pixel de l'image numérique, le niveau de luminosité de la composante est déterminé à partir du niveau de gris du pixel.

La couleur de chaque pixel de l'image numérique en couleurs reconstituée est ensuite obtenue à partir des niveaux de luminosité de chaque composante, associés aux pixels correspondants des images numériques en niveaux de gris.

En variante, lorsqu'une image en niveaux de gris associée à la première composante de couleur rouge, une image en niveaux de gris associée à la deuxième composante de couleur verte et l'image globale en niveaux de gris IM4 sont acquise optiquement, le niveau de gris de la troisième composante de couleur bleue est déterminé pour chaque pixel au moyen de l'équation susmentionnée NGg = 0.299 NGr + 0.587 NGv + 0.114 NGb, puis le niveau de luminosité de chaque composante est déterminé à partir du niveau de gris du pixel associé, la couleur de chaque pixel de l'image numérique en couleurs reconstituée étant ensuite obtenue à partir des niveaux de luminosité de chaque composante, associés aux pixels correspondants des images numériques en niveaux de gris.

L'image obtenue à partir des images en niveaux de gris IM1-IMn acquises à l'étape S600 est typiquement une image en deux dimensions (2D). L'étape de génération S610 peut alors comprendre une étape de reconstruction en trois dimensions (3D) à partir de l'image en 2D obtenue.

Lorsque l'image source en couleurs 400 est une photographie numérique du visage V du porteur autorisé, et donc que l'image en 2D obtenue est le visage V du porteur autorisé, la reconstruction en 3D comprend une mesure d'au moins une distance sur l'image 2D, telles que la distance pupillaire et/ou la distance entre les deux oreilles.

La photo 2D est ensuite projetée sur un volume 3D en forme de tête blanche, le volume 3D étant en outre déformé en fonction de la ou les mesures de distance réalisées. En variante, le volume de la tête est codé dans un élément d'information représenté ou codé sur le support physique 110.

Dans une étape S620, l'image reconstituée en couleurs est affichée par le moyen d'affichage du dispositif de génération. Cet affichage en couleurs permet d'authentifier de manière simple et ludique le dispositif de sécurité 100 et/ou le porteur du document 160 incorporant le dispositif de sécurité 100, à partir d'images en niveaux de gris.

Une vérification de sécurité peut en outre être mise en oeuvre dans une étape S630, à partir de l'image numérique en couleurs générée à l'étape S610. Cette vérification de sécurité comprend typiquement une comparaison de l'image numérique en couleurs générée avec une image de référence.

L'image de référence est typiquement une image stockée dans une base de données accessible par le dispositif de génération, cette image étant typiquement l'image source en couleurs 400.

En variante, l'image de référence correspond à l'acquisition à l'étape S600 de l'image globale en niveaux de gris IM4, ou d'une image en couleurs formée sur le support physique 110 du dispositif de sécurité 100 (typiquement l'image source en couleurs 400).

En variante, lorsque l'image source en couleurs 400 représente une donnée personnelle d'un porteur autorisé du document 160, l'image de référence est acquise au moment d'un contrôle de sécurité pendant lequel le procédé de génération est mis en oeuvre, typiquement en filmant ou photographiant la donnée personnelle du porteur du document 160 (par exemple le visage ou les iris).

Lorsque l'image reconstituée en couleurs affichée est une image 3D reconstruite à l'étape S610, l'angle d'affichage de l'image 3D peut être déterminé en fonction de l'angle d'observation du document 160.

Plus précisément, l'angle d'affichage peut être égal à l'angle d'observation du document 160. Cet angle d'observation peut être déterminé à partir d'une image du document 160 acquise par le capteur optique. Par exemple, lorsque le document 160 comprend des faces rectangulaires, l'angle d'observation peut être déterminé en fonction de la déformation d'une face rectangulaire dans l'image du document 160.

Il est ainsi possible d'afficher en réalité augmentée l'image reconstituée en couleurs, l'image 3D étant affichée selon un angle d'affichage dépendant de la position relative du document 160 par rapport au capteur optique du dispositif de génération. Aussi, lorsque l'image reconstituée est le visage du porteur autorisé, l'opérateur a l'impression qu'il tourne autour d'un visage en 3D couleur lorsqu'il déplace son dispositif de génération par rapport au document 160.

## Revendications

1. Procédé de fabrication d'un dispositif de sécurité (100), comprenant les étapes suivantes :
- obtention (S300) d'une image numérique en couleurs (400), ladite image numérique en couleurs (400) comprenant une pluralité de pixels (P1-Pp), la couleur de chaque pixel (P1-Pp) étant définie selon au moins une première, une deuxième et une troisième composantes de couleur d'un espace colorimétrique,
- obtention (S310) d'au moins une première et une deuxième images en niveaux de gris (IM1-IMn) à partir de ladite image numérique en couleurs (400) :
-- ladite première image en niveaux de gris (IM1) comprenant une pluralité de pixels présentant chacun un niveau de gris représentant la première composante de couleur du pixel correspondant de l'image numérique en couleurs (400), et
-- ladite deuxième image en niveaux de gris (IM2) comprenant une pluralité de pixels présentant chacun un niveau de gris représentant la deuxième composante de couleur du pixel correspondant de l'image numérique en couleurs (400),
- obtention (S310) d'une troisième et/ou une quatrième images en niveaux de gris (IM1-IMn) à partir de ladite image numérique en couleurs (400) :
- ladite troisième image en niveaux de gris (IM3) comprenant une pluralité de pixels présentant chacun un niveau de gris représentant la troisième composante de couleur du pixel correspondant de l'image numérique en couleurs (400), et
- ladite quatrième image en niveaux de gris (IM4) comprenant une pluralité de pixels présentant chacun un niveau de gris représentant les première, deuxième et troisièmes composantes de couleur du pixel correspondant de l'image numérique en couleurs (400),
- formation (S320) desdites au moins une première et deuxième images en niveaux de gris (IM1-IMn) sur un support physique (110) dudit dispositif de sécurité (100), et formation de ladite troisième image en niveaux de gris et/ou de ladite quatrième image en niveaux de gris sur le support physique (110) dudit dispositif de sécurité (100), le procédé étant **caractérisé en ce que** lesdites au moins une première, deuxième, troisième et/ou quatrième images en niveaux de gris (IM1-IMn) sont formées sur le support physique (110) du dispositif de sécurité (100) par gravure laser.

2. Procédé de fabrication selon la revendication 1, dans lequel l'étape de formation (S320) comprend, pour chacune desdites au moins une première, deuxième, troisième et/ou quatrième images en niveaux de gris (IM1-IMn), la reproduction (S322) des pixels de ladite image (IM1-IMn) de sorte que les pixels reproduits soient positionnés de manière contiguë, chacune desdites au moins une première, deuxième, troisième et/ou quatrième images en niveaux de gris (IM1-IMn) étant positionnée à un emplacement différent (E1-E4) du support physique (110) du dispositif de sécurité (100).

3. Procédé de fabrication selon la revendication 1, dans lequel l'étape de formation (S320) comprend la reproduction (S324) des pixels desdites au moins une première, deuxième, troisième et/ou quatrième images en niveaux de gris (IM1-IMn) de sorte que les pixels reproduits de chaque image en niveaux de gris (IM1-IMn) soient positionnés de manière entrelacée avec les pixels des autres images en niveaux de gris (IM1-IMn), lesdites au moins une première, deuxième, troisième et/ou quatrième images en niveaux de gris (IM1-IMn) étant ainsi entrelacées dans un même emplacement (E) du support physique (110) du dispositif de sécurité (100).

4. Procédé de fabrication selon la revendication 3, comprenant en outre une étape d'obtention (S326) d'un réseau de lentilles (200), le réseau de lentilles (200) étant configuré pour permettre la visualisation de chacune desdites au moins une première, deuxième, troisième et/ou quatrième images en niveaux de gris (IM1-IMn) différente selon un angle de visualisation différent.

## Patentansprüche

1. Verfahren zur Herstellung einer Sicherheitsvorrichtung (100), das die folgenden Schritte beinhaltet:
- Erhalten (S300) eines digitalen Farbbildes (400), wobei das digitale Farbbild (400) eine Vielzahl von Pixeln (P1-Pp) beinhaltet, wobei die Farbe jedes Pixels (P1-Pp) gemäß mindestens einer ersten, einer zweiten und einer dritten Farbkomponente eines Farbraums definiert ist,
- Erhalten (S310) mindestens eines ersten und eines zweiten Graustufenbildes (IM1-IMn) anhand des digitalen Farbbildes (400):
-- wobei das erste Graustufenbild (IM1) eine Vielzahl von Pixeln beinhaltet, die jeweils eine Graustufe aufweisen, die die erste Farbkomponente des entsprechenden Pixels des digitalen Farbbildes (400) darstellt, und
-- wobei das zweite Graustufenbild (IM2) eine Vielzahl von Pixeln beinhaltet, die jeweils eine Graustufe aufweisen, die die zweite Farbkomponente des entsprechenden Pixels des digitalen Farbbildes (400) darstellt,
- Erhalten (S310) eines dritten und/oder eines vierten Graustufenbildes (IM1-IMn) anhand des digitalen Farbbildes (400):
-- wobei das dritte Graustufenbild (IM3) eine Vielzahl von Pixeln beinhaltet, die jeweils eine Graustufe aufweisen, die die dritte Farbkomponente des entsprechenden Pixels des digitalen Farbbildes (400) darstellt, und
-- wobei das vierte Graustufenbild (IM4) eine Vielzahl von Pixeln beinhaltet, die jeweils eine Graustufe aufweisen, die die erste, zweite und dritte Farbkomponente des entsprechenden Pixels des digitalen Farbbildes (400) darstellt,
- Bilden (S320) des mindestens einen ersten und zweiten Graustufenbildes (IM1-IMn) auf einem physischen Träger (110) der Sicherheitsvorrichtung (100) und Bilden des dritten Graustufenbildes und/oder des vierten Graustufenbildes auf dem physischen Träger (110) der Sicherheitsvorrichtung (100), wobei das Verfahren **dadurch gekennzeichnet ist, dass** das mindestens eine erste, zweite, dritte und/oder vierte Graustufenbild (IM1-IMn) auf dem physischen Träger (110) der Sicherheitsvorrichtung (100) durch Lasergravur gebildet werden.

2. Herstellungsverfahren nach Anspruch 1, wobei der Schritt des Bildens (S320) für jedes von dem mindestens einen ersten, zweiten, dritten und/oder vierten Graustufenbild (IM1-IMn) das Reproduzieren (S322) der Pixel des Bildes (IM1-IMn) derart beinhaltet, dass die reproduzierten Pixel aneinandergrenzend positioniert sind, wobei jedes von dem mindestens einen ersten, zweiten, dritten und/oder vierten Graustufenbild (IM1-IMn) an einer unterschiedlichen Stelle (E1-E4) des physischen Trägers (110) der Sicherheitsvorrichtung (100) positioniert ist.

3. Herstellungsverfahren nach Anspruch 1, wobei der Schritt des Bildens (S320) das Reproduzieren (S324) der Pixel des mindestens einen ersten, zweiten, dritten und/oder vierten Graustufenbildes (IM1-IMn) derart beinhaltet, dass die reproduzierten Pixel jedes Graustufenbildes (IM1-IMn) mit den Pixeln der anderen Graustufenbilder (IM1-IMn) verschachtelt positioniert sind, wobei das mindestens eine erste, zweite, dritte und/oder vierte Graustufenbild (IM1-IMn) auf diese Weise an einer gleichen Stelle (E) des physischen Trägers (110) der Sicherheitsvorrichtung (100) verschachtelt sind.

4. Herstellungsverfahren nach Anspruch 3, das ferner einen Schritt des Erhaltens (S326) eines Linsenrasters (200) beinhaltet, wobei das Linsenraster (200) dazu konfiguriert ist, die Betrachtung jedes unterschiedlichen von dem mindestens einen ersten, zweiten, dritten und/oder vierten Graustufenbild (IM1-IMn) gemäß einem unterschiedlichen Betrachtungswinkel zu gestatten.

## Claims

1. Method for manufacturing a security device (100), comprising the following steps:
- obtaining (S300) a digital colour image (400), said digital colour image (400) comprising a plurality of pixels (P1-Pp), the colour of each pixel (P1-Pp) being defined in accordance with at least a first, a second and a third colour component of a colour space,
- obtaining (S310) at least a first and a second grayscale image (IM1-IMn) from said digital colour image (400) :
-- said first grayscale image (IM1) comprising a plurality of pixels each having a grayscale level representing the first colour component of the corresponding pixel of the digital colour image (400), and
-- said second grayscale image (IM2) comprising a plurality of pixels each having a grayscale level representing the second colour component of the corresponding pixel of the digital colour image (400),
- obtaining (S310) a third and/or a fourth grayscale image (IM1-IMn) from said digital colour image (400):
- said third grayscale image (IM3) comprising a plurality of pixels each having a grayscale level representing the third colour component of the corresponding pixel of the digital colour image (400), and
- said fourth grayscale image (IM4) comprising a plurality of pixels each having a grayscale level representing the first, second and third colour components of the corresponding pixel of the digital colour image (400),
- forming (S320) said at least first and second grayscale images (IM1-IMn) on a physical medium (110) of said security device (100), and forming said third grayscale image and/or said fourth grayscale image on the physical medium (110) of said security device (100), the method being **characterized in that** said at least first, second, third and/or fourth grayscale images (IM1-IMn) are formed on the physical medium (110) of the security device (100) by laser etching.

2. Manufacturing method according to Claim 1, wherein the forming step (S320) comprises, for each of said at least first, second, third and/or fourth grayscale images (IM1-IMn), reproducing (S322) the pixels of said image (IM1-IMn) such that the reproduced pixels are positioned contiguously, each of said at least first, second, third and/or fourth grayscale images (IM1-IMn) being positioned at a different location (E1-E4) of the physical medium (110) of the security device (100).

3. Manufacturing method according to Claim 1, wherein the forming step (S320) comprises reproducing (S324) the pixels of said at least first, second, third and/or fourth grayscale images (IM1-IMn) such that the reproduced pixels of each grayscale image (IM1-IMn) are positioned so as to be interleaved with the pixels of the other grayscale images (IM1-IMn), said at least first, second, third and/or fourth grayscale images (IM1-IMn) thus being interleaved in the same location (E) of the physical medium (110) of the security device (100).

4. Manufacturing method according to Claim 3, furthermore comprising a step of obtaining (S326) a lens array (200), the lens array (200) being configured to allow different visualization of each of said at least first, second, third and/or fourth grayscale images (IM1-IMn) at a different viewing angle.
